# EUROPÄISCHE PATENTSCHRIFT

(11) **EP 4 420 879 B1**
(45) Veröffentlichungstag und Bekanntmachung des Hinweises auf die Patenterteilung: **01.10.2025**
(21) Anmeldenummer: 24158272.5
(22) Anmeldetag: 19.02.2024
(51) Int. Cl.: B41F 23/04, F26B 3/04, F26B 9/06, F26B 21/00, B41F 15/12

(54) **TROCKNUNGSVORRICHTUNG UND VERFAHREN ZUR TROCKNUNG EINES LACKES AN EINEM ROHLING EINES AUSWEIS-, WERT- ODER SICHERHEITSDOKUMENTS**
DRYING DEVICE AND METHOD FOR DRYING A VARNISH ON A BLANK OF AN IDENTIFICATION DOCUMENT, VALUE DOCUMENT OR SECURITY DOCUMENT
DISPOSITIF DE SÉCHAGE ET PROCÉDÉ DE SÉCHAGE D'UNE LAQUE SUR UNE ÉBAUCHE D'UN DOCUMENT D'IDENTIFICATION, DE VALEUR OU DE SÉCURITÉ

(30) Priorität: 22.02.2023 DE 102023104346
(43) Veröffentlichungstag der Anmeldung: 28.08.2024
(73) Patentinhaber: Bundesdruckerei GmbH, 10969 Berlin (DE)
(72) Erfinder: Petri, Michael, 32457 Porta Westfalica (DE); Schneider, Helmut, 49328 Melle (DE)
(74) Vertreter: Hentrich Patent- & Rechtsanwaltspartnerschaft mbB

(56) Entgegenhaltungen:
- DE-A1- 102010 062 144
- GB-A- 2 419 110
- JP-A- 2001 314 799
- JP-A- S60 964

## Beschreibung

Die Erfindung betrifft eine Trocknungsvorrichtung zur Trocknung eines Lackes an einem Rohling eines Ausweis-, Wert- oder Sicherheitsdokuments, wobei die Trocknungsvorrichtung ein Trocknungsgehäuse umfasst, welches einen Aufnahmeraum zur Aufnahme des Rohlings bereitstellt. Außerdem umfasst die Trocknungsvorrichtung ein Heißluftgebläse, das strömungsmechanisch mit dem Aufnahmeraum derart verbunden ist, dass eine von dem Heißluftgebläse erzeugte Luftströmung an den Aufnahmeraum geleitet ist, wobei die erzeugte Luftströmung eine Temperatur besitzt, die gegenüber der Raumtemperatur erhöht ist. Ferner umfasst die Trocknungsvorrichtung ein Absauggebläse, das strömungsmechanisch mit dem Aufnahmeraum derart verbunden ist, dass ein vom Absauggebläse erzeugter Unterdruck zum Absaugen des im Aufnahmeraum vorhandenen Gasgemisches führt. Ferner betrifft die Erfindung ein Verfahren zur Trocknung eines Lackes an einem Rohling eines Ausweis-, Wert- oder Sicherheitsdokumentes mit einer solchen Trocknungsvorrichtung.

Bei kartenartigen Ausweis-, Wert- oder Sicherheitsdokumenten wird häufig ein kleines Lackfeld zur Platzierung einer Unterschrift aufgebracht. Diese Lackschicht ist zu trocknen, wobei Schadstoffe und unangenehme Gerüche aus bekannten Trocknungsvorrichtungen austreten können.

In der DE 10 2010 062 144 A1 wird eine Trocknungsvorrichtung für eine Druckmaschine beschrieben, wobei Düsen vorhanden sind, um den zu trocknenden Bedruckstoff innerhalb einer Kammer zu trocknen.

Auch die GB 2 419 110 A beschreibt eine Druckmaschine mit einem Trockner. Hierbei liegt eine UV-Quelle vor, um die Bahn zu trocknen. Außerdem liegt ein Kühlungsgebläse vor, um die Bahn wieder herunterzukühlen.

In der JP S60 964 A wird ebenfalls eine Trocknungsvorrichtung zur Trocknung einer Bahn gezeigt. Sowohl der Zuluftsstrom als auch der Abluftsstrom liegen an derselben Seite der Vorrichtung vor.

In der JP 2001 314 799 A wird eine Trocknungsvorrichtung zur Trocknung einer Bahn beschrieben, bei der die Zuluft als auch die Abluft an derselben Seite des Gehäuses zugeführt beziehungsweise abgeführt werden.

Es ist daher die Aufgabe der vorliegenden Erfindung, eine Trocknungsvorrichtung und ein Verfahren zur Trocknung anzugeben, die das Trocknen des Lackfelds für die Umgebung schadstoffarm bewirken.

Diese Aufgabe wird gelöst durch die Gegenstände der unabhängigen Ansprüche 1 und 13. Bevorzugte Ausführungsformen der Erfindung ergeben sich aus den in den Unteransprüchen genannten Merkmalen und weiterhin auch aus der vorliegenden Offenbarung als Ganzes.

Die eingangs erwähnte Trocknungsvorrichtung zeichnet sich aufgrund des vorhandenen Trocknungsgehäuses, des vorhandenen Heißluftgebläses und des vorhandenen Absauggebläses deshalb aus, da beim Trocknen mit Heißluft eine sofortige Absaugung erfolgt und Schadstoffe oder unangenehme Gerüche aus dem Aufnahmeraum nicht unerwünscht austreten können.

Erfindungsgemäß ist dabei das Trocknungsgehäuse aus einer ersten Halbschale und einer zweiten Halbschale gebildet, wobei die Halbschalen den Aufnahmeraum zur Aufnahme des Rohlings bilden und insbesondere zwischen sich einen Bereich für das Einbringen und Ausbringen des Rohlings in den Aufnahmeraum des Trocknungsgehäuses bereitstellen. Auf diese Weise ist erfindungsgemäß vorgesehen, dass eine erste der Halbschalen strömungsmechanisch mit dem Heißluftgebläse und eine zweite der Halbschalen strömungsmechanisch mit dem Absauggebläse verbunden ist. Dies erleichtert die Montage und/oder die Justage der Trocknungsvorrichtung, wenn diese an unterschiedliche Kartenformate angepasst werden muss.

Beispielsweise liegt der Rohling des Ausweis-, Wert- oder Sicherheitsdokumentes streifenförmig vor, wobei der Streifen mehrere Karten miteinander verbindet. Vorzugsweise liegt das Ausweis-, Wert- oder Sicherheitsdokument in ID1-, ID2-, ID3- oder in irgendeinem anderen Format vor, beispielsweise in Heftform, wie bei einem passähnlichen Gegenstand. Das Ausweis-, Wert- oder Sicherheitsdokument ist im Allgemeinen ein Laminat aus mehreren Dokumentenlagen, die passgenau unter Wärmeeinwirkung und unter erhöhtem Druck flächig miteinander verbunden sind. Diese Produkte sollen den normierten Anforderungen genügen, beispielsweise ISO 10373 (Stand 10.2020), ISO/IEC 7810 (Stand 12.2019), ISO 14443 (Stand 06.2021).

Um die zum Trocknen vorgesehene Luft zielgerichtet in den Aufnahmeraum einbringen zu können, hat es sich als vorteilhaft erwiesen, wenn dem Heißluftgebläse ein Luftzuführrohr zugeordnet ist, welches in dem Aufnahmeraum mündet.

Um möglichst homogene und effiziente Trocknungsbedingungen gewährleisten zu können, und auch um vorzugsweise eine gleichmäßige Temperaturverteilung an der Oberfläche des Rohlings zu bewirken, ist das freie Ende des Luftzuführrohrs von einer Düsenplatte verdeckt, um die Luftströmung über eine Mehrzahl an Düsen in den Aufnahmeraum einzubringen. Vorzugsweise bedeckt die mit den Düsen versehene Düsenplatte den kompletten Strömungsquerschnitt des Luftzuführrohrs.

Dabei ist die Möglichkeit gegeben, dass die Düsen der Düsenplatte mit einem sich zur Austrittsseite der Düsenplatte verjüngenden Querschnitt gebildet sind, wodurch sich die Geschwindigkeit des aufgeteilten Luftstroms erhöhen lässt, sodass eine verbesserte Trocknungswirkung vorliegt.

Um einen Hitzestau an der Düsenplatte zu vermeiden, hat es sich als vorteilhaft erwiesen, wenn sich das freie Ende des Luftzuführrohrs sich soweit innerhalb des Trocknungsgehäuses befindet, dass ein innenliegendes Rohrstück des Luftzuführrohrs beim Absaugen vom innenliegenden Gasgemisch umströmt wird. Insbesondere befindet sich also das freie Ende des Luftzuführrohrs soweit innerhalb einer der beiden Halbschalen, dass diese von dem durch das Absauggebläse angesaugten Gasgemisch umgeben sind; gegebenenfalls mit Verwirbelungen, die zu einer besseren Durchmischung führen.

Es hat sich als sinnvoll erwiesen, wenn die vom Heißluftgebläse bereitgestellte Luftströmung aus einer ersten Richtung in den Aufnahmeraum eingeleitet ist, und wenn die vom Absauggebläse abgesaugte Gasgemischströmung in einer zweiten Richtung aus dem Aufnahmeraum ausgeleitet ist, wobei die Ausrichtung der ersten Richtung und die Ausrichtung der zweiten Richtung voneinander abweichen und diese Abweichung außerdem kein ganzzahliges Vielfaches von 180 Grad ist. Auf diese Weise ist gewährleistet, dass die zugeführte Luftströmung auf das Lackfeld am Rohling zielgerichtet in das Trocknungsgehäuse eingebracht wird. Die Absaugung hingegen erfolgt unter einem abweichenden Winkel, sodass gewährleistet ist, dass die frisch hinzugeführte Heißluft nicht unmittelbar wieder abgesaugt wird, aufgrund einer identischen oder identisch entgegengesetzten Ausrichtung. Auf diese Weise ist zudem die Möglichkeit gegeben, dass der im Aufnahmeraum vorhandene Rohling beim Absaugen eine Strömung sowohl auf seiner Oberseite als auch auf seiner Unterseite erfährt.

Ein solches Strömungsverhalten um den Rohling wird zusätzlich dadurch begünstigt, dass die erste Richtung senkrecht bezüglich der zweiten Richtung orientiert ist.

Um ein gleichmäßiges Trocknungsverhalten und insbesondere ein Austreten von Gasen aus dem Aufnahmeraum an die Umgebung zu verhindern, hat es sich zusätzlich als vorteilhaft erwiesen, wenn im Trocknungsgehäuse eine Führung für den Rohling vorliegt, die derart angeordnet ist, dass der Rohling beim Absaugen sowohl auf seiner Oberseite als auch auf seiner Unterseite von Luft umströmt wird.

Dabei ist es möglich, dass die Führung in einen sich außerhalb des Trocknungsgehäuses befindenden Führungsteil erstreckt, der nach einer Art Zunge aus dem Trocknungsgehäuse hervorsteht. Diese Zunge kann einen Knick haben, die ein Einführen des Rohlings oder des Streifens aus mehreren Rohlingen in den Aufnahmeraum begünstigt.

Um die Verteilung der Strömung innerhalb des Aufnahmeraums in der gewünschten Weise zu beeinflussen, hat es sich als vorteilhaft erwiesen, wenn in den Aufnahmeraum mindestens ein Luftführungsblech eingebracht ist.

Es ist von Vorteil, wenn das Trocknungsgehäuse, insbesondere im Bereich zwischen einer ersten Halbschale und einer zweiten Halbschale, bereichsweise mit einem Schlitz versehen ist, durch den beim Ansaugen Umgebungsluft in den Aufnahmeraum gesaugt wird. Auf diese Weise ist gewährleistet, dass stets nur ein Gasgemisch aus der Umgebung in den Aufnahmeraum eintritt, und nicht umgekehrt, aus dem Aufnahmeraum austritt.

Um stets einen Unterdruck im Aufnahmeraum vorzuhalten, ist es von Vorteil, wenn eine Leistung des Heißluftgebläse hinter der Leistung des Absauggebläses zurückbleibt, insbesondere auch das Absauggebläse mit einer höheren Leistung als das Heißluftgebläse betrieben wird.

Zur Erhöhung der Sicherheit kann vorgesehen sein, dass derjenige Teil des Trocknungsgehäuses, an welchem das Heißluftgebläse strömungsmechanisch angeschlossen ist, von einer zusätzlichen Kapselung gekapselt ist, wobei die Kapselung insbesondere aus zwei mit einander verbundenen Teilkapseln gebildet ist. Vorzugsweise ist dabei diejenige Halbschale eines mehrteilig gebildeten Trocknungsgehäuses gekapselt, an welche das Luftzuführrohr des Heißluftgebläses angeschlossen ist. Diese zusätzliche Kapselung dient dem Berührschutz, so dass sich Bedienpersonal nicht an heißen Teilen verbrennt.

Die in Verbindung mit der erfindungsgemäßen Trocknungsvorrichtung verbundenen Vorteile, vorteilhaften Ausgestaltungen und jeweiligen Wirkungen gelten in gleicher Weise für das erfindungsgemäße Verfahren. Das Verfahren zur Trocknung eines Lackes an einem Rohling eines Ausweis-, Wert- oder Sicherheitsdokuments mit einer Trocknungsvorrichtung umfasst dabei die folgenden Schritte:
- Einbringen des Rohlings in den Aufnahmeraum;
- Erzeugen einer Luftströmung mit dem Heißluftgebläse und Leiten der Luftströmung an den mit dem Lackfeld versehenen Rohling im Aufnahmeraum, wobei die Luftströmung eine Temperatur besitzt, die gegenüber der Raumtemperatur erhöht ist; und
- Absaugen des im Aufnahmeraum vorhandenen Gasgemisches mit dem Absauggebläse zeitgleich mit dem Zuführen der Luftströmung, wobei eine größere Menge an Gasgemisch aus dem Aufnahmeraum abgesaugt wird, als durch das Heißluftgebläse in den Aufnahmeraum gefördert wird.

Auf diese Weise ist gewährleistet, dass keine Schadstoffe oder unangenehmen Gerüche aus dem Aufnahmeraum an die Umgebung dringen, da solche vorzeitig mithilfe des Heißluftgebläses abgesaugt werden.

Um die Temperaturverteilung am Rohling zu vergleichmäßigen und insbesondere eine gleichmäßigere Trocknung des Lackfelds zu bewirken, hat es sich als vorteilhaft erwiesen, wenn die vom Heißluftgebläse erzeugte Luftströmung mit Düsen einer Düsenplatte aufgeteilt wird und anschließend aufgeteilt in den Aufnahmeraum eingebracht wird.

Vorzugsweise wird die vom Heißluftgebläse bereitgestellte Luftströmung aus einer ersten Richtung in den Aufnahmeraum eingeleitet, wobei die vom Absauggebläse abgesaugte Strömung des im Aufnahmeraum vorhandenen Gasgemisches in einer zweiten Richtung aus dem Aufnahmeraum ausgeleitet wird, wobei die Ausrichtung der ersten Richtung und die Ausrichtung der zweiten Richtung voneinander abweichen und diese Abweichung außerdem kein ganzzahliges Vielfaches von 180 Grad ist. Auf diese Weise ist gewährleistet, dass die zugeführte Luft nicht unmittelbar wieder von dem Absauggebläse abgesaugt wird. Dies führt zu einer gleichmäßigeren Trocknung.

Vorzugsweise ist die erste Richtung senkrecht bezüglich der zweiten Richtung orientiert. Hierdurch ist die Möglichkeit vorhanden, dass der Rohling auf seinen beiden Oberflächen beim Absaugen von einem Gasgemisch umströmt wird, sodass eine gleichmäßigere Trocknung des gesamten Rohlings erfolgt.

Grundsätzlich wird angemerkt, dass alle Merkmale, die in Bezug auf bestimmte Aspekte oder Ausführungsformen der Erfindung offenbart werden, auch mit anderen Aspekten oder Ausführungsformen der Erfindung technisch sinnvoll kombinierbar sind. Dies gilt auch über unterschiedliche technische Gegenstände und Gegenstandskategorien hinweg. Insbesondere gilt dies auch auszugsweise für einzelne Merkmale, solange hierin nicht explizit darauf hingewiesen wird oder es durch einen technischen Widerspruch offensichtlich ist, dass zwischen bestimmten Merkmalen ein untrennbarer funktional-technischer Zusammenhang besteht, der zur Ausführung der Erfindung beibehalten werden muss.

Im Folgenden wird die Erfindung anhand von einem Ausführungsbeispiel und dessen skizzenhafter Darstellung erläutert. Hierbei zeigen:
- Figur 1: eine perspektivische Darstellung einer Trocknungsvorrichtung;
- Figur 2: eine seitliche Schnittansicht durch die Trocknungsvorrichtung nach Figur 1; und
- Figur 3: das Detail A aus Figur 2.

Figur 1 zeigt eine Trocknungsvorrichtung 100 zur Trocknung eines Lackes an einem Rohling 200 eines Ausweis-, Wert- oder Sicherheitsdokuments. Die Trocknungsvorrichtung 100 umfasst ein Trocknungsgehäuse 102, welches vorliegend aus einer ersten Halbschale 104 und einer zweiten Halbschale 106 gebildet ist, wobei das Trocknungsgehäuse 102 mit seinen beiden Halbschalen 104, 106 einen innenliegenden Aufnahmeraum 108 zur Aufnahme des Rohlings 200 bilden. Es ist zu erkennen, dass die beiden Halbschalen 104 ,106 auch auseinandergefahren werden können, wozu der untere Teil an einer Schiene geführt ist, sodass das Trocknungsgehäuse 102 in eine Wartungsstellung überführbar ist, wenn die untere Halbschale 106 entlang der Schiene in der Zeichnung nach unten verstellt wird.

Die Trocknungsvorrichtung 100 umfasst ein Heißluftgebläse 110 und ein Absauggebläse 112. Das Heißluftgebläse 110 ist strömungsmechanisch mit dem Aufnahmeraum 108 über die erste, obere Halbschale 104 derart verbunden, dass eine von dem Heißluftgebläse 110 erzeugte Luftströmung an den Aufnahmeraum 108 geleitet ist, wobei die erzeugte Luftströmung eine Temperatur besitzt, die gegenüber der Raumtemperatur, mithin also derjenigen Temperatur, die um die Trocknungsvorrichtung 100 herrscht, erhöht ist. Zur Bestimmung der Raumtemperatur ist vorliegend ein Temperatursensor vorhanden. Auch das Absauggebläse 112 ist strömungsmechanisch mit dem Aufnahmeraum 108 derart verbunden, dass ein vom Absauggebläse 112 erzeugter Unterdruck zum Absaugen des im Aufnahmeraum 108 vorhandenen Gasgemisches führt. Vorliegend ist das Absauggebläse 112 mit der anderen der beiden Halbschalen 106 über ein Rohr oder einen Schlauch verbunden. Es ist zu erkennen, dass an dem Heißluftgebläse 110 ein Luftzuführrohr 114 angeordnet ist, um die Luftströmung in den Aufnahmeraum 108 zu führen. Anstelle eines Luftzuführrohrs 114 kann selbstverständlich auch ein Schlauch eingesetzt werden, der den durch das Heißluftgebläse 110 geschaffenen thermischen Bedingungen standhält. Da das Heißluftgebläse 110 eine sehr heiße Luft erzeugt, ist demjenigen Teil des Trocknungsgehäuses 102, vorliegend der ersten Halbschale 104, eine zusätzliche Kapselung 126 zugeordnet, wobei die Kapselung 126 vorliegend aus zwei miteinander verbundenen Teilkapseln 128, 130 gebildet ist. Dies dient dem Berührschutz, damit sich Bedienpersonal nicht an heißen Teilen der Trocknungsvorrichtung 100 verbrennen kann. In der Perspektive nach Figur 1 ist zu erkennen, dass aus dem Trocknungsgehäuse 110 eine, vorliegend abgewinkelte, Zunge 132 einer sich durch den Aufnahmeraum erstreckenden Führung 120 hervorsteht, die dem erleichterten Einführen eines Streifens aus einer Mehrzahl miteinander verbundener Rohlinge 200 eines Ausweis-, Wert- oder Sicherheitsdokuments dient.

Aus Figur 2, einer Seitenansicht der Trocknungsvorrichtung 100 aus Figur 1, ist zu erkennen, dass das Heißluftgebläse 110 an einem Halter 134 derart befestigt ist, dass eine Heißluft in der Zeichnung von oben zugeführt wird. Mithin erfolgt also die Zuführung der vom Heißluftgebläse 110 erzeugten Luftströmung an den Aufnahmeraum 108 aus einer ersten Richtung 302, vorliegend von oben. Es ist zu erkennen, dass das Absauggebläse 112 an einer Montagewand 136 des Trocknungsgehäuses 102, insbesondere an der zweiten Halbschale 106 befestigt ist, derart, dass die vom Absauggebläse 112 abgesaugte Gasgemischströmung entlang einer zweiten Richtung 304 aus dem Aufnahmeraum 108 ausgeleitet ist. Die Ausrichtung der ersten Richtung 302 der zugeführten Luft und die Ausrichtung der zweiten Richtung 304 des abgesaugten Gasgemisches weichen voneinander ab, wobei diese Abweichung außerdem kein ganzzahliges Vielfaches von 180 Grad ist.

In Figur 3, dem Detail A aus Figur 2, ist zu erkennen, dass die erste Richtung 302 senkrecht bezüglich der zweiten Richtung 304 ausgerichtet ist, was zu einem besonders effizienten Trocknungsvorgang führt. Durch Teilkreise ist das Absaugen illustriert.

Es ist zu erkennen, dass der illustrierte Rohling 200 auf der Führung 120 aufliegt, was dazu führt, dass beim Absaugen eine Strömung um den Rohling 200 sowohl an seiner Oberseite als auch an seiner Unterseite vorherrscht. Da die Leistung des Heißluftgebläses 110 vorliegend hinter der Leistung des Absauggebläses 112 zurückbleibt, entsteht innerhalb des Trocknungsgehäuses 102, mithin im Aufnahmeraum 108, ein Unterdruck, sodass keine unerwünschten Gase aus dem Trocknungsgehäuse 102 austreten. Vorliegend umfasst das Trocknungsgehäuse 102 einen Schlitz 124, der dem Durchführen des Rohlings 200 bzw. des Streifens aus Rohlingen 200 dient. Durch diesen Schlitz 124 wird außerdem Umgebungsluft angesaugt, da aufgrund des Unterdrucks keine Gase aus dem Trocknungsgehäuse 102 austreten sollen. Es ist zu erkennen, dass das Luftzuführrohr 114 erst innerhalb des Trocknungsgehäuses 102, mithin innerhalb der ersten Halbschale 104, in den Aufnahmeraum 108 mündet. Das freie Ende des Luftzuführrohrs 114 ist dabei von einer Düsenplatte 116 verdeckt, wobei die Luftströmung über eine Mehrzahl an Düsen der Düsenplatte 116 in den Aufnahmeraum 108 eingebracht wird, was eine Vergleichmäßigung der Luftströmung auf die Oberfläche des Rohlings 200 zur Folge hat. Damit die aufgeteilte Luftströmung aus der ersten Richtung 302 noch zusätzlich beschleunigt wird, sind die Düsen der Düsenplatte 116 mit einem sich zur Austrittsseite der Düsenplatte 106, mithin also auf der Seite des Schlitzes 124, mit einem sich verjüngenden Querschnitt gebildet.

Das freie Ende des Luftzuführrohrs 114 befindet sich dabei soweit innerhalb der ersten Halbschale 104, dass ein innenliegendes Rohrstück 118 des Luftzuführrohrs 114 beim Absaugen ebenfalls von Luft umströmt wird, was durch die links- und rechtsseitig des Rohrstücks 118 illustrierten Teilkreise kenntlich gemacht ist. Vorliegend ist in den Aufnahmeraum 108 zusätzlich ein Luftführungsblech 122 eingebracht, um die Luftströmung oder die Strömung des Gasgemisches zuverlässig zu verteilen. Das Luftführungsblech 122 ist vorliegend am freien Ende des Luftzuführrohrs 114, mithin am freien Ende des Rohrstücks 118, befestigt. Es erstreckt sich parallel zur ersten Richtung 302, entlang welcher die vom Heißluftgebläse 110 bereitgestellte Luftströmung in den Aufnahmeraum eintritt. Vorliegend ist das Luftführungsblech 122 senkrecht bezüglich der Düsenplatte 116 an dieser befestigt.

Nachfolgend soll das Verfahren zur Trocknung eines Lackes an einem Rohling 200 eines Ausweis-, Wert- oder Sicherheitsdokuments mit der Trocknungsvorrichtung 100 beschrieben werden:
Zunächst wird ein Rohling 200 in den Aufnahmeraum 102 eingebracht. Anschließend wird eine Luftströmung mit dem Heißluftgebläse 110 erzeugt, wobei die Luftströmung an den mit dem Lackfeld versehenen Rohling 200 im Aufnahmeraum 108 geleitet wird. Die Luftströmung besitzt dabei eine Temperatur, die gegenüber der Raum- oder Umgebungstemperatur erhöht ist. Zeitgleich mit dem Zuführen der Luftströmung erfolgt ein Absaugen des im Aufnahmeraum vorhandenen Gasgemisches mit dem Absauggebläse 112, wobei mehr Gas aus dem Aufnahmeraum abgesaugt wird, als durch das Heißluftgebläse 108 in den Aufnahmeraum 108 gefördert wird. Beim Einbringen der Luftströmung wird die vom Heißluftgebläse 110 erzeugte Luftströmung mit den Düsen der Düsenplatte 116 aufgeteilt und anschließend aufgeteilt in den Aufnahmeraum 108 eingebracht.

Das Einbringen der vom Heißluftgebläse 110 bereitgestellten Luftströmung erfolgt aus der ersten Richtung 302 in den Aufnahmeraum 108, vorliegend von oben, wobei das vom Absauggebläse abgesaugte Gasgemisch in einer zweiten Richtung 304 aus dem Aufnahmeraum 108 ausgeleitet wird, wobei die erste Richtung und die zweite Richtung senkrecht zueinander orientiert sind. Vorliegend wird seitlich abgesaugt.

Insgesamt zeichnet sich die erfindungsgemäße Trocknungsvorrichtung 100 und das erfindungsgemäße Verfahren durch einen verbesserten Schutz für den Bediener und für die Umwelt aus, da keine giftigen Gase aus dem Aufnahmeraum 108 an die Umgebung austreten.

### Bezugszeichenliste

- 100: Trocknungsvorrichtung
- 102: Trocknungsgehäuse
- 104: erste Halbschale (Trocknungsgehäuse)
- 106: zweite Halbschale (Trocknungsgehäuse)
- 108: Aufnahmeraum
- 110: Heißluftgebläse
- 112: Absauggebläse
- 114: Luftzuführrohr
- 116: Düsenplatte
- 118: Rohrstück (Luftzuführrohr)
- 120: Führung
- 122: Luftführungsblech
- 124: Schlitz (Trocknungsgehäuse)
- 126: Kapselung
- 128: erste Teilkapsel
- 130: zweite Teilkapsel
- 132: Zunge (Führung)
- 134: Halter
- 136: Montagewand (Trocknungsgehäuse)
- 200: Rohling
- 302: erste Richtung
- 304: zweite Richtung

## Patentansprüche

1. Trocknungsvorrichtung (100) zur Trocknung eines Lackes an einem Rohling (200) eines Ausweis-, Wert- oder Sicherheitsdokuments, umfassend:
- ein Trocknungsgehäuse (102), das einen Aufnahmeraum (108) zur Aufnahme des Rohlings (200) bereitstellt;
- ein Heißluftgebläse (110), das strömungsmechanisch mit dem Aufnahmeraum (108) derart verbunden ist, dass eine von dem Heißluftgebläse (110) erzeugte Luftströmung an den Aufnahmeraum (108) geleitet ist, wobei die erzeugte Luftströmung eine Temperatur besitzt, die gegenüber der Raumtemperatur erhöht ist; und
- ein Absauggebläse (112), das strömungsmechanisch mit dem Aufnahmeraum (108) derart verbunden ist, dass ein vom Absauggebläse (112) erzeugter Unterdruck zum Absaugen des im Aufnahmeraum (108) vorhandenen Gasgemisches führt,
**dadurch gekennzeichnet, dass** das Trocknungsgehäuse (102) aus einer ersten Halbschale (104) und einer zweiten Halbschale (106) gebildet ist, dass die Halbschalen (102, 104) den Aufnahmeraum (108) zur Aufnahme des Rohlings (200) bilden, und dass die erste Halbschale (104) strömungsmechanisch mit dem Heißluftgebläse (110) und die zweite Halbschale (106) strömungsmechanisch mit dem Absauggebläse (112) verbunden ist.

2. Trocknungsvorrichtung (100) nach Anspruch 1, **dadurch gekennzeichnet, dass** dem Heißluftgebläse (110) ein Luftzuführrohr (114) zugeordnet ist, welches in dem Aufnahmeraum (108) mündet.

3. Trocknungsvorrichtung (100) nach Anspruch 2, **dadurch gekennzeichnet, dass** das freie Ende des Luftzuführrohrs (114) von einer Düsenplatte (116) verdeckt ist, um die Luftströmung über eine Mehrzahl an Düsen in den Aufnahmeraum (108) einzubringen.

4. Trocknungsvorrichtung (100) nach Anspruch 3, **dadurch gekennzeichnet, dass** die Düsen der Düsenplatte (116) mit einem sich zur Austrittsseite der Düsenplatte (116) verjüngenden Querschnitt gebildet sind.

5. Trocknungsvorrichtung (100) nach einem der Ansprüche 2 bis 4, **dadurch gekennzeichnet, dass** sich das freie Ende des Luftzuführrohrs (114) soweit innerhalb des Trocknungsgehäuses (102) befindet, dass ein innenliegendes Rohrstück (118) des Luftzuführrohrs (114) beim Absaugen vom innenliegenden Gasgemisch umströmt wird.

6. Trocknungsvorrichtung (100) nach einem der Ansprüche 1 bis 5, **dadurch gekennzeichnet, dass** die vom Heißluftgebläse (110) bereitgestellte Luftströmung aus einer ersten Richtung (302) in den Aufnahmeraum (108) eingeleitet ist, und dass die vom Absauggebläse (112) abgesaugte Gasgemischströmung in einer zweiten Richtung (304) aus dem Aufnahmeraum (108) ausgeleitet ist, wobei die Ausrichtung der ersten Richtung (302) und die Ausrichtung der zweiten Richtung (304) voneinander abweichen und diese Abweichung außerdem kein ganzzahliges Vielfaches von 180 Grad ist.

7. Trocknungsvorrichtung (100) nach Anspruch 6, **dadurch gekennzeichnet, dass** die erste Richtung (302) senkrecht bezüglich der zweiten Richtung (304) orientiert ist.

8. Trocknungsvorrichtung (100) nach einem der Ansprüche 1 bis 7, **dadurch gekennzeichnet, dass** im Trocknungsgehäuse (102) eine Führung (120) für den Rohling (200) vorliegt, die derart angeordnet ist, dass der Rohling (200) beim Absaugen sowohl auf seiner Oberseite als auch auf seiner Unterseite von Gasgemisch umströmt wird.

9. Trocknungsvorrichtung (100) nach einem der Ansprüche 1 bis 8, **dadurch gekennzeichnet, dass** in den Aufnahmeraum (108) mindestens ein Luftführungsblech (122) eingebracht ist.

10. Trocknungsvorrichtung (100) nach einem der Ansprüche 1 bis 9, **dadurch gekennzeichnet, dass** das Trocknungsgehäuse (102) bereichsweise mit einem Schlitz (124) versehen ist, durch den beim Absaugen Umgebungsluft in den Aufnahmeraum (108) gesaugt wird.

11. Trocknungsvorrichtung (100) nach einem der Ansprüche 1 bis 10, **dadurch gekennzeichnet, dass** eine Leistung des Heißluftgebläses (110) hinter der Leistung des Absauggebläses (112) zurückbleibt.

12. Trocknungsvorrichtung (100) nach einem der Ansprüche 1 bis 11, **dadurch gekennzeichnet, dass** derjenige Teil des Trocknungsgehäuses (102), an welchem das Heißluftgebläse (110) strömungsmechanisch angeschlossen ist, von einer zusätzlichen Kapselung (126) gekapselt ist, wobei die Kapselung (126) insbesondere aus zwei miteinander verbundenen Teilkapseln (128, 130) gebildet ist.

13. Verfahren zur Trocknung eines Lackes an einem Rohling (200) eines Ausweis-, Wert- oder Sicherheitsdokuments mit einer Trocknungsvorrichtung (100) nach einem der Ansprüche 1 bis 12, umfassend die folgenden Schritte:
- Einbringen des Rohlings (200) in den Aufnahmeraum (102);
- Erzeugen einer Luftströmung mit dem Heißluftgebläse (110) und Leiten der Luftströmung an den mit dem Lackfeld versehenen Rohling (200) im Aufnahmeraum (108), wobei die Luftströmung eine Temperatur besitzt, die gegenüber der Raumtemperatur erhöht ist; und
- Absaugen des im Aufnahmeraum (108) vorhandenen Gasgemisches mit dem Absauggebläse (112) zeitgleich mit dem Zuführen der Luftströmung, wobei eine größere Menge des Gasgemisches aus dem Aufnahmeraum (108) abgesaugt wird als durch das Heißluftgebläse (110) in den Aufnahmeraum (108) gefördert wird.

14. Verfahren nach Anspruch 13, **dadurch gekennzeichnet, dass** die vom Heißluftgebläse (110) erzeugte Luftströmung mit Düsen einer Düsenplatte (116) aufgeteilt wird und anschließend aufgeteilt in den Aufnahmeraum (108) eingebracht wird.

15. Verfahren nach Anspruch 13 oder 14, **dadurch gekennzeichnet, dass** die vom Heißluftgebläse (110) bereitgestellte Luftströmung aus einer ersten Richtung (302) in den Aufnahmeraum (108) eingeleitet wird, und dass das vom Absauggebläse (112) abgesaugte Gasgemisch in einer zweiten Richtung (304) aus dem Aufnahmeraum (108) ausgeleitet wird, wobei die Ausrichtung der ersten Richtung (302) und die Ausrichtung der zweiten Richtung (304) voneinander abweichen und diese Abweichung außerdem kein ganzzahliges Vielfaches von 180 Grad ist.

## Claims

1. A drying device (100) for drying a coating on a blank (200) of an identification value or security document, comprising:
- a drying housing (102) that provides a receiving space (108) for receiving the blank (200);
- a hot air blower (110) connected to the receiving space (108) by means of fluid mechanics in such a way that an air flow generated by the hot air blower (110) is directed to the receiving space (108), wherein the generated air flow has a temperature that is higher than the room temperature; and
- an exhaust fan (112) connected to the receiving chamber (108) in such a way that a negative pressure generated by the exhaust fan (112) leads to the extraction of the gas mixture present in the receiving chamber (108),
**characterized in that** the drying housing (102) is formed from a first half-shell (104) and a second half-shell (106), **in that** the half-shells (102, 104) form the receiving chamber (108) for receiving the blank (200), and **in that** the first half-shell (104) is connected in a flow-mechanical manner to the hot-air blower (110) and the second half-shell (106) is connected in a flow-mechanical manner to the suction blower (112).

2. The drying device (100) according to claim 1, **characterized in that** the hot air blower (110) is assigned an air supply pipe (114) which opens into the receiving chamber (108).

3. The drying device (100) according to claim 2, **characterized in that** the free end of the air supply pipe (114) is covered by a nozzle plate (116) in order to introduce the air flow via a plurality of nozzles into the receiving chamber (108).

4. The drying device (100) according to claim 3, **characterized in that** the nozzles of the nozzle plate (116) are formed with a cross-section that tapers toward the outlet side of the nozzle plate (116).

5. The drying device (100) according to any one of claims 2 to 4, **characterized in that** the free end of the air supply pipe (114) is located so far inside the drying housing (102) that an inner pipe section (118) of the air supply pipe (114) is surrounded by the inner gas mixture when it is sucked out.

6. The drying device (100) according to any one of claims 1 to 5, **characterized in that** the air flow provided by the hot-air blower (110) is introduced into the receiving chamber (108) from a first direction (302), and **in that** the gas mixture flow extracted by the suction blower (112) is discharged from the receiving chamber (108) in a second direction (304), wherein the orientation of the first direction (302) and the orientation of the second direction (304) differ from each other and this deviation is also not an integer multiple of 180 degrees.

7. The drying device (100) according to claim 6, **characterized in that** the first direction (302) is oriented perpendicular to the second direction (304).

8. The drying device (100) according to any one of claims 1 to 7, **characterized in that** a guide (120) for the blank (200) is provided in the drying housing (102) and is arranged in such a way that the blank (200) is surrounded by a gas mixture on both its upper side and its lower side during suction.

9. The drying device (100) according to any one of claims 1 to 8, **characterized in that** at least one air guide plate (122) is inserted into the receiving chamber (108).

10. The drying device (100) according to any one of claims 1 to 9, **characterized in that** the drying housing (102) is provided in some areas with a slot (124) through which ambient air is sucked into the receiving chamber (108) during suction.

11. The drying device (100) according to any one of claims 1 to 10, **characterized in that** the output of the hot air blower (110) is lower than the output of the suction blower (112).

12. The drying device (100) according to any one of claims 1 to 11, **characterized in that** the part of the drying housing (102) to which the hot air blower (110) is connected in a flow-mechanical manner is encapsulated by an additional encapsulation (126), wherein the encapsulation (126) is formed in particular from two interconnected partial encapsulations (128, 130).

13. A method for drying a coating on a blank (200) of an identification value or security document using a drying device (100) according to any one of claims 1 to 12, comprising the following steps:
- Placing the blank (200) in the receiving chamber (102);
- generating an air flow with the hot air blower (110) and directing the air flow to the blank (200) provided with the ink field in the receiving chamber (108), the air flow having a temperature which is elevated above the room temperature; and
- Extracting the gas mixture present in the receiving chamber (108) with the suction blower (112) at the same time as supplying the air flow, wherein a larger quantity of the gas mixture is extracted from the receiving chamber (108) than is conveyed into the receiving chamber (108) by the hot air blower (110).

14. The method according to claim 13, **characterized in that** the air flow generated by the hot air blower (110) is divided by nozzles of a nozzle plate (116) and then introduced into the receiving chamber (108) in divided form.

15. The method according to claim 13 or 14, **characterized in that** the air flow provided by the hot air blower (110) is introduced into the receiving chamber (108) from a first direction (302), and **in that** the gas mixture extracted by the suction blower (112) is discharged from the receiving chamber (108) in a second direction (304), wherein the orientation of the first direction (302) and the orientation of the second direction (304) differ from each other and this deviation is also not an integer multiple of 180 degrees.

## Revendications

1. Dispositif de séchage (100) pour le séchage d'une laque sur une ébauche (200) d'un document d'identité, de valeur ou de sécurité, comprenant :
- un boîtier de séchage (102) qui fournit un espace de logement (108) pour le logement de l'ébauche (200) ;
- un ventilateur à air chaud (110) qui est connecté fluidiquement à l'espace de logement (108) de sorte qu'un écoulement d'air généré par le ventilateur à air chaud (110) soit conduit vers l'espace de logement (108), dans lequel l'écoulement d'air généré présente une température qui est supérieure à la température ambiante ; et
- un ventilateur d'aspiration (112) qui est connecté fluidiquement à l'espace de logement (108) de sorte qu'une dépression générée par le ventilateur d'aspiration (112) mène à l'aspiration du mélange gazeux présent dans l'espace de logement (108),
**caractérisé en ce que** le boîtier de séchage (102) est formé d'une première demi-coque (104) et d'une seconde demi-coque (106), **en ce que** les demi-coques (102, 104) forment l'espace de logement (108) pour loger l'ébauche (200), et **en ce que** la première demi-coque (104) est connectée fluidiquement au ventilateur à air chaud (110) et la seconde demi-coque (106) est connectée fluidiquement au ventilateur d'aspiration (112).

2. Dispositif de séchage (100) selon la revendication 1, **caractérisé en ce qu'**un tuyau d'alimentation en air (114) est associé au ventilateur à air chaud (110), tuyau qui débouche dans l'espace de logement (108).

3. Dispositif de séchage (100) selon la revendication 2, **caractérisé en ce que** l'extrémité libre du tuyau d'alimentation en air (114) est recouverte d'une plaque à buses (116) pour introduire l'écoulement d'air dans l'espace de logement (108) par l'intermédiaire d'une pluralité de buses.

4. Dispositif de séchage (100) selon la revendication 3, **caractérisé en ce que** les buses de la plaque à buses (116) sont formées avec une section transversale se rétrécissant vers le côté de sortie de la plaque à buses (116).

5. Dispositif de séchage (100) selon l'une quelconque des revendications 2 à 4, **caractérisé en ce que** l'extrémité libre du tuyau d'alimentation en air (114) se trouve à l'intérieur du boîtier de séchage (102) de sorte qu'une pièce tubulaire intérieure (118) du tuyau d'alimentation en air (114) soit contournée par le mélange gazeux intérieur lors de l'aspiration.

6. Dispositif de séchage (100) selon l'une quelconque des revendications 1 à 5, **caractérisé en ce que** l'écoulement d'air fourni par le ventilateur à air chaud (110) est introduit dans l'espace de logement (108) depuis une première direction (302), et **en ce que** l'écoulement de mélange gazeux aspiré par le ventilateur d'aspiration (112) est évacué de l'espace de logement (108) dans une seconde direction (304), dans lequel l'orientation de la première direction (302) et l'orientation de la seconde direction (304) divergent l'une de l'autre et cette divergence n'est en outre pas un multiple entier de 180 degrés.

7. Dispositif de séchage (100) selon la revendication 6, **caractérisé en ce que** la première direction (302) est orientée perpendiculairement à la seconde direction (304).

8. Dispositif de séchage (100) selon l'une quelconque des revendications 1 à 7, **caractérisé en ce qu'**un guidage (120) pour l'ébauche (200) se présente dans le boîtier de séchage (102), guidage qui est disposé de sorte que l'ébauche (200) soit contournée par le mélange gazeux tant sur son côté supérieur que sur son côté inférieur lors de l'aspiration.

9. Dispositif de séchage (100) selon l'une quelconque des revendications 1 à 8, **caractérisé en ce qu'**au moins une tôle de guidage d'air (122) est introduite dans l'espace de logement (108).

10. Dispositif de séchage (100) selon l'une quelconque des revendications 1 à 9, **caractérisé en ce que** le boîtier de séchage (102) est doté par zones d'une fente (124) à travers laquelle de l'air ambiant est aspiré dans l'espace de logement (108) lors de l'aspiration.

11. Dispositif de séchage (100) selon l'une quelconque des revendications 1 à 10, **caractérisé en ce que** la puissance du ventilateur à air chaud (110) reste inférieure à la puissance du ventilateur d'aspiration (112).

12. Dispositif de séchage (100) selon l'une quelconque des revendications 1 à 11, **caractérisé en ce que** la partie respective du boîtier de séchage (102) à laquelle le ventilateur à air chaud (110) est raccordé fluidiquement est encapsulée dans un encapsulage supplémentaire (126), dans lequel l'encapsulage (126) est en particulier formé de deux capsules partielles (128, 130) reliées entre elles.

13. Procédé de séchage d'une laque sur une ébauche (200) d'un document d'identité, de valeur ou de sécurité avec un dispositif de séchage (100) selon l'une quelconque des revendications 1 à 12, comprenant les étapes suivantes :
- introduction de l'ébauche (200) dans l'espace de logement (102) ;
- génération d'un écoulement d'air avec le ventilateur à air chaud (110) et guidage de l'écoulement d'air vers l'ébauche (200) dotée du champ de laque dans l'espace de logement (108), dans lequel l'écoulement d'air présente une température qui est supérieure à la température ambiante ; et
- aspiration du mélange gazeux présent dans l'espace de logement (108) avec le ventilateur d'aspiration (112) simultanément à l'alimentation en écoulement d'air, dans lequel une plus grande quantité du mélange gazeux est aspirée hors de l'espace de logement (108) que celle qui est acheminée dans l'espace de logement (108) par le ventilateur à air chaud (110).

14. Procédé selon la revendication 13, **caractérisé en ce que** l'écoulement d'air généré par le ventilateur à air chaud (110) est réparti avec des buses d'une plaque à buses (116), puis est introduit dans l'espace de logement (108) après avoir été réparti.

15. Procédé selon la revendication 13 ou 14, **caractérisé en ce que** l'écoulement d'air fourni par le ventilateur à air chaud (110) est introduit dans l'espace de logement (108) depuis une première direction (302), et **en ce que** le mélange gazeux aspiré par le ventilateur d'aspiration (112) est évacué de l'espace de logement (108) dans une seconde direction (304), dans lequel l'orientation de la première direction (302) et l'orientation de la seconde direction (304) divergent l'une de l'autre et cette divergence n'est en outre pas un multiple entier de 180 degrés.
